# EUROPÄISCHE PATENTSCHRIFT

(11) **EP 0 016 748 B1**
(45) Veröffentlichungstag und Bekanntmachung des Hinweises auf die Patenterteilung: **12.01.1983**
(21) Anmeldenummer: 80890024.5
(22) Anmeldetag: 27.02.1980
(51) Int. Cl.: B22D 11/12, B22D 11/128

(54) **Stütz- und Führungsgerüst für eine Bogenstranggiessanlage**
Supporting and guiding frame for a curved continuous casting plant
Corset de soutien et de guidage pour dispositif de coulée continue courbe

(30) Priorität: 07.03.1979 AT 1726/79
(43) Veröffentlichungstag der Anmeldung: 01.10.1980
(73) Patentinhaber: VOEST-ALPINE Aktiengesellschaft, A-4010 Linz (AT)
(72) Erfinder: Scheurecker, Werner, A-4020 Linz (AT)
(74) Vertreter: Wolfram, Gustav, Dipl.-Ing.

## Beschreibung

Die Erfindung betrifft ein Stütz- und Führungsgerüst für eine Bogenstranggiessanlage mit Stützsegmenten, in denen die Rollen der einander gegenüberliegenden inneren und äusseren Führungsbahn im Abstand voneinander gelagert sind, wobei die Stützsegmente von der Bogenaussenseite ausbaubar und austauschbar sind.

Einrichtungen solcher Art sind bereits bekannt und beispielsweise in der DE-AS 1 920 757 beschrieben. Die von der Bogenaussenseite her austauschbaren Führungssegmente haben den Vorteil, dass die einzelnen Rollen in einem geringeren Achsabstand voneinander angeordnet werden können, was bei breiten Brammen wichtig ist. Bei von der Bogeninnenseite her ausbaubaren Segmenten sind grössere Achsabstände der Rollen erforderlich, um ein Verklemmen der Stützsegmente beim Ausbau zu vermeiden.

Bei dem oben erwähnten bekannten Stütz- und Führungsgerüst ist parallel zur Strangführungsbahn eine Schienenführung für eine Ausbauvorrichtung bzw. Tragvorrichtung im Abstand zur Unterseite des Stützrollengerüstes vorgesehen. Diese Ausbauvorrichtung besteht aus einem mit Rädern an der Schienenführung fahrbaren Rahmen und einem Hydraulikzylinder, der die Segmente aus der Einbau-Stellung herauszieht. Das ausgebaute Stützsegment wird sodann an der Schienenführung nach abwärts bewegt, deren letzter Teil In die Horizontale klappbar ist. Von dort wird das Stützsegment. samt der Ausbau- bzw. Tragvorrichtung in eine auf dem horizontalen Auslauf angeordnete Aufnahmeposition gebracht und von einem Kran abgenommen. Der Einbau erfolgt in umgekehrter Reihenfolge.

Die bekannte Konstruktion ist, wie ersichtlich, sehr aufwendig, weil sie eine eigene fahrbare Ausbau- bzw. Tragvorrichtung benötigt, mit der das Stützsegment bis in die Aufnahmenposition transportiert werden muss. Weitere Schwierigkeiten ergeben sich auch dadurch, dass an der Aussenseite des Bogens eine Anzahl von bewegten bzw. angetriebenen Einrichtungen vorhanden sein müssen, die Verzunderungen und Verschmutzungen unterliegen.

Die Erfindung bezweckt die Vermeidung dieser Nachteile und Schwierigkeiten und stellt sich die Aufgabe, den Ausbau bzw. den Austausch von Stützsegmenten von der Bogenaussenseite mit konstruktiv einfachen Mitteln bewerkstelligen zu können, ohne eine eigene Tragvorrichtung für die Stützelmente vorsehen zu müssen.

Diese Aufgabe wird bei einem Stütz- und Führungsgerüst der eingangs bezeichneten Art dadurch gelöst, dass die einzelnen Stützsegmente auf Schienen zu Aufnahmepositionen verfahrbar sind, welche Aufnahmepositionen an der Rückseite des Bogens in verschiedener Höhenlage, vorzugsweise stufenförmig versetzt zueinander angeordnet sind.

Vorteilhaft sind die Schienen zweiteilig ausgebildet, wobei ihr dem Bogen zugewandter vorderer Teil radial und ihr hinterer Teil horizontal verläuft.

Zweckmässig sind die Stützsegmente in der eingebauten giessbereiten Stellung durch Konsolen gegenüber dem Anlagentragwerk festgelegt.

Die Erfindung wird an einem Ausführungsbeispiel in der Zeichnung näher erläutert, wobei die Fig. 1 eine schematische Darstellung der Anlage in Seitenansicht, Fig. 2 die Ansicht eines Stützsegmentes in ausgefahrener Stellung in der Aufnahme- bzw. Abhebeposition und Fig. 3 eine Draufsicht auf das Stützsegment in Richtung des Pfeiles 111 der Fig. 2 zeigen. Fig. 4 ist eine Ansicht in Richtung des Pfeiles IV der Fig. 1.

In Fig. 1 sind mit 1, 2, 3 und 4 aufeinanderfolgende Stützsegmente im Kreisbogenbereich der Strangbogenführung bezeichnet, wobei jedes Stützsegment gegenüberliegende Rollenbahnen 5, 6 aufweist, die von im Abstand voneinander angeordneten Rollen 7, 8 gebildet werden. Die einzelnen Segmente sind aus ihrer eingebauten Position lösbar und entlang der Schienen 9 bzw. 10 bzw. 11 bzw. 12 ausfahrbar. Die Schienen bestehen aus einem führungsbahnseitigen radialen Teil 9' bzw. 10' bzw. 11' bzw. 12' und einem daran anschliessenden horizontalen Teil 9", 10", 11" und 12". Diese horizontalen Schienenteile liegen in verschiedener Höhenlage und vorteilhaft auch in horizontaler Richtung stufenförmig bzw. treppenartig zueinander versetzt, so dass die Aufnahme- und Abhebepositionen, die mit A, A' und A" bezeichnet sind, von einem Kran ohne gegenseitige Störung bedient werden können.

In Fig. 2 ist das Segment 2 in der ausgebauten Stellung in Position A' dargestellt. Das Stützsegment besteht im wesentlichen aus einem Rahmen 13, dem äusseren Querträger 14 und dem inneren Querträger 15, den Rollenträgern 16 und 17 mit den Rollen 7 und 8. Auf den Trägern 14 und 15 sind Aufhängelaschen 18 und 19 angeordnet. Mit 20 sind Einstelleinrichtungen für den Rollenabstand bezeichnet. Am Rahmen 13 sind beidseitig des Segmentes Laufräder 21 befestigt, die auf im Querschnitt winkelförmigen Schienen 10 geführt sind.

In Fig. 4 ist das Segment 2 in eingebauter, d.h. giessbereiter Position gezeigt, wobei es durch Konsolen 22 am Anlagentragwerk 23 festgelegt ist.

Zum Ausbau des Stützsegmentes aus dem Führungsbogen bzw. zum Einbau des Stützsegmentes in den Führungsbogen ist, wie ersichtlich, keine eigene fahrbare Trägervorrichtung erforderlich. Nach Lösen der Schrauben 24 bzw. anderer geeigneter Verbindungsmittel, mit denen die Konsolen mit dem Stützsegment verbunden sind, kann das Stützsegment entlang des radial geneigten Schienenstückes 10' ausgefahren werden, wobei ein eigener Antrieb nicht erforderlich ist. Es genügt eine im Zentrum des Kreisbogens angeordnete (hier nicht dargestellte) Seilwinde, mit der das Stützsegment beim Ausfahren gebremst und beim Einfahren gezogen wird. Für den Transport im horizontalen Teilstück 10 genügen einfachste übliche Zugvorrichtungen.

## Patentansprüche

1. Stütz- und Führungsgerüst für eine Bogenstranggiessanlage mit Stützsegmenten, in denen die Rollen der einander gegenüberliegenden inneren und äusseren Führungsbahn im Abstand voneinander gelagert sind, wobei die Stützsegmente von der Bogenaussenseite ausbaubar und austauschbar sind, dadurch gekennzeichnet, dass die einzelnen Stützsegmente (1, 2, 3, 4) auf Schienen (9, 10, 11, 12) zu Aufnahmepositionen (A, A', A") verfahrbar sind, welche Aufnahmepositionen an der Rückseite des Bogens in verschiedener Höhenlage, vorzugsweise stufenförmig versetzt zueinander angeordnet sind.

2. Gerüst nach Anspruch 1, dadurch gekennzeichnet, dass die Schienen zweiteilig ausgebildet sind, wobei ihr dem Bogen zugewandter vorderer Teil (9', 10', 11', 12') radial und ihr hinterer Teil (9", 10", 11", 12") horizontal verläuft.

3. Gerüst nach den Ansprüchen 1 und 2, dadurch gekennzeichnet, dass die Stützsegmente (1, 2, 3, 4) in der eingebauten giessbereiten Stellung durch Konsolen (22) gegenüber dem Anlagentragwerk (23) festgelegt sind.

## Claims

1. Supporting and guiding stand for an arcuate continuous casting plant comprising supporting segments in which the rollers of the oppositely arranged inner and outer guideways are jour- nailed at a distance from one another, the supporting segments being removable and exchangeable from the arc outer side, characterised in that the individual supporting segments (1, 2, 3, 4) are displaceable on rails (9, 10, 11, 12) to accommodating positions (A, A', A"), which accommodating positions are provided on the rear side of the arc at different heights, preferably set off relative to one another in a step-wise manner.

2. Stand according to claim 1, characterised in that the rails are designed in two parts, their front part (9', 10', 11', 12',), which faces the arc, extending radially and their rear part (9", 10", 11", 12") extending horizontally.

3. Stand according to claims 1 and 2, characterised in that the supporting segments (1, 2, 3, 4), in the installed position ready for casting, are fixed relative to the plant carrying structure (23) by consoles (22).

## Revendications

1. Corset de soutien et de guidage pour un appareil de coulée continue courbe, avec des segments de soutien dans lesquels sont montés, à distance les uns des autres, les rouleaux des voies de guidage intérieure et extérieure, qui se font face, les segments de soutien pouvant être démontés et échangés depuis le côté extérieur de l'arc, caractérisé en ce que les différents segments de soutien (1, 2, 3, 4) peuvent être déplacés sur des rails (9, 10, 11, 12) vers des positions de reprise (A, A', A"), lesquelles positions de reprise sont disposées du côté du dos de l'arc dans diverses positions en hauteur, de préférence décalées en étages l'une per rapport à l'autre.

2. Corset suivant la revendication 1, caractérisé en ce que les rails sont réalisés en deux parties, dont la partie antérieure (9', 10', 11', 12') orientée vers l'arc s'étend radialement, et dont la partie postérieure (9", 10", 11", 12") s'étend horizontalement.

3. Corset suivant les revendications 1 et 2, caractérisé en ce que les segments de soutien (1, 2, 3, 4) sont, dans leur situation de montage prête à la coulée, immobilisés par des consoles (22) par rapport au bâti (23) porteur de l'installation.
